# EUROPÄISCHE PATENTSCHRIFT

(11) **EP 1 692 358 B1**
(45) Veröffentlichungstag und Bekanntmachung des Hinweises auf die Patenterteilung: **23.07.2008**
(21) Anmeldenummer: 04803601.6
(22) Anmeldetag: 08.12.2004
(51) Int. Cl.: E05D 7/12, E05D 5/08

(54) **SCHARNIERGEHÄUSE FÜR TÜRFLÜGEL, DIE ZUMINDEST BEREICHSWEISE AUS DÜNNWANDIGEM METALL ODER METALLISCHEN HOLPROFILEN BESTEHEN**
HINGE HOUSING FOR A DOOR LEAF AT LEAST BY AREAS MADE OF A THIN-WALLED METAL OR HOLLOW METAL PROFILE
LOGEMENT DE CHARNIERE POUR BATTANTS DE PORTE FORMES, AU MOINS PAR ENDROITS, PAR UN METAL A PAROI MINCE OU PAR DES PROFILES CREUX METALLIQUES

(30) Priorität: 11.12.2003 DE 20319267 U
(43) Veröffentlichungstag der Anmeldung: 23.08.2006
(73) Patentinhaber: MEPLA-WERKE LAUTENSCHLÄGER GmbH & Co. KG, D-64354 Reinheim (DE)
(72) Erfinder: EBERL, Torsten, 64367 Mühltal (DE); HERPER, Markus, 64367 Mühltal (DE)
(74) Vertreter: Helber, Friedrich
(86) Internationale Anmeldenummer: PCT/EP2004/013920
(87) Internationale Veröffentlichungsnummer: WO 2005/056961

(56) Entgegenhaltungen:
- EP-A- 0 898 034
- DE-A1- 4 142 988

## Beschreibung

Die Erfindung betrifft ein als versenkt in einer Ausnehmung in der Innenseite der Wandung eines im Montagebereich aus dünnwandigem Metall gebildeten Türflügels eines Möbelstücks montierbarer, als Einstecktopf ausgebildetes Scharniergehäuse mit einem aus Metall hergestellten Topfteil, von dessen oberem Rand einstückig ein in der bestimmungsgemäß am Türflügel montierten Lage den an die Ausnehmung im Türflügel anschließenden Bereich der Innenseite des Türflügels überdeckender Befestigungsflansch vortritt und mit einer zwischen dem Befestigungsflansch und der Türflügel-Innenseite angeordneten im Bereich der Ausnehmung im Türflügel eine entsprechenden Ausnehmung für den Durchtritt des Topfteils aufweisenden und zusammen mit dem Scharniergehäuse auf der Innenseite des Türflügels befestigbaren Futterplatte.

Die Ausbildung von als Türflügel-Anschlagteil dienenden, versenkt in einer Aussparung in der Innenseite eines Türflügels aus Holzwerkstoff eines Schranks befestigbaren Scharniergehäuse moderner Mehrgelenk-Möbelscharniere der hier in Frage stehenden Art, d.h. als aus einem aus Metall hergestellten Topfteil mit einem Befestigungsflansch und einem nach der Befestigung am bzw. im Türflügel praktisch nicht sichtbaren Futterteil aus Kunststoff zusammengesetzen Scharniergehäuse hat sich in neuerer Zeit zunehmend durchgesetzt. Der entweder aus Metallblech im Stanz-Press-Verfahren oder im Druckgussverfahren aus einer Metallegierung hergestellte Metallteil bestimmt also einerseits das Aussehen des Scharniergehäuses und gewährleistet andererseits die erforderliche hohe Beanspruchbarkeit, während der in montiertem Zustand nicht oder fast nicht sichtbare Kunststoff-Futterteil die genaue Ausrichtung des Metallteils in der Aussparung im Türflügel sicher stellt. Die Befestigung des Scharniergehäuses am Türflügel erfolgt dabei in der Regel durch ein oder zwei Befestigungsschrauben, welche angesenkte Befestigungsbohrungen im Befestigungsflansch des Metallteils und Aussparungen in dem darunter liegenden Teil des Kunststoff-Futterteils durchsetzt bzw. durchsetzen und entweder direkt in den Türflügel eingeschraubt sind oder in am Futterteil vorgesehene Befestigungszapfen eingreifen, welche ihrerseits mit Abstand von der Aussparung für den Topfteil in das Holzmaterial des Türflügels eingebohrten Befestigungsbohrungen gehalten sind. Diese vorzugsweise einstückig an dem Futterteil angespritzten Befestigungszapfen sind mit Übermaß gegenüber dem lichten Durchmesser der Befestigungsbohrung im Türflügel bemessen, so dass sie das montierte Scharniergehäuse fest mit dem Türflügel verbinden. Durch Ausbildung der Befestigungszapfen nach Art von Spreizdübeln, welche durch die eingeschraubte Befestigungsschrauben aufspreizbar sind, kann der feste Sitz des Scharniergehäuses am bzw. im Türflügel noch erhöht werden. Eine Demontage der Scharniergehäuse vom Türflügel ist aber durch Herausschrauben der Befestigungsschraube(n) möglich, da dann die Verbindung des Metallteils mit dem Futterteil gelöst wird. Allerdings ist dieser Schraubvorgang arbeitsaufwändig und bei mehrfachem Lösen und Wiederverbinden des Metallteils mit dem Futterteil können sich die Gewindegänge der Befestigungsschrauben in den Befestigungszapfen oder - wo diese fehlen - in den Wandungen der Befestigungsbohrungen im Türflügel aus -arbeiten, so dass der feste Sitz und sichere Halt des Scharniergehäuses am Türflügel leidet. Als Beispiel für die bekannten Scharniergehäuse sei auf das aus der DE 26 36 767 C2 bekannte Einschlaggehäuse hingewiesen.

Neben Möbeln aus Holzwerkstoffen setzen sich für spezielle Fälle in neuerer Zeit - z.B. im Bürobereich - zunehmend auch aus Metallblech hergestellte Möbel durch, wobei die Türflügel aus äthetischen Gründen und zur Versteifung häufig zumindest im Randbereich doppelwandig ausgeführt sind. Auch unter Verwendung von metallischen Hohlkammerprofilen aufgebaute Türflügel gewinnen zunehmend an Interesse. Scharniere mit den bekannten, für die Befestigung an hölzernen Türflügel bestimmten Scharniergehäusen sind an solchen Metall-Türflügeln nicht anbringbar.

Die Befestigung von Scharniergehäusen an solchen Metalltüren ermöglicht ein Scharniergehäuse der eingangs erwähnten Art (DE 41 42 988 A1), bei welchem zwischen dem Befestigungsflansch des Metallteils und der Außenseite der Wandung des Türflügels aus Metallblech eine dünne Futterplatte angeordnet und in einer zugehörigen Durchgangsöffnung in der Wandung des Türflügels befestigt wird. Zur Verbindung des metallischen Topfteils mit der Futterplatte sind dann Drehverriegelungen vorgesehen, welche den metallischen Topfteil nach dem Einführen in die Durchgangsöffnung in der vormontierten Futterplatte durch Verdrehen nach Art eines Bajonettverschlusses verriegeln. Festzuhalten ist jedenfalls, dass die Montage des Scharniertopfs am Türflügel einer Verdrehbewegung des Topfteils in der vormontierten Futterplatte erfordert, was nur dann möglich ist, wenn der Korpus-Anschlagteil des mit dem bekannten Scharniertopf versehenen Scharniers noch nicht am Korpus des Möbelstücks angeschlagen ist.

Der Erfindung liegt demgegenüber die Aufgabe zugrunde, ein Scharniergehäuse der hier in Frage stehenden Art zu schaffen, welches eine Abnahme des Türflügels auch bei am Schrankkorpus vormontiertem Scharnier ermöglicht, ohne dass das Scharnier zuvor von der Tragwand des Korpus abgenommen werden muss. Darüber hinaus soll der erfindungsgemäße Scharniertopf auch in solchen Fällen einsetzbar sein, in denen die im Innern des Türflügels unterhalb der metallischen Innenwandung zur Verfügung stehende Aufnahmeraum für den Topfteil des Scharniergehäuses nur eine sehr geringe Tiefe hat, so dass der Topfteil also entsprechend niedrig ausgebildet werden muss.

Ausgehend von einem Scharniergehäuse der eingangs erwähnten Art wird diese Aufgabe erfindungsgemäß dadurch gelöst, dass dass die Futterplatte im Randbereich ihrer der Ausnehmung in der Wandung des Türflügels entsprechenden Ausnehmung in die Ausnehmung im Türflügel vorspringende elastische Rastzungen aufweist, welche in der bestimmungsgemäßen Befestigungsstellung der Futterplatte auf der Wandungs-Innenseite den Randbereich der Ausnehmung im Türflügel rastend umgreifen, dass in der Futterplatte wenigstens zwei voneinander beabstandete mit Durchgangsöffnungen in Ausrichtung zur jeweils zugeordneten durchgehenden Öffnung in der Wandung des Türflügels vorgesehen sind, dass fluchtend zu den Durchgangsöffnungen in der Futterplatte und der Wandung des Türflügels Durchgangsöffnungen im Befestigungsflansch vorgesehen sind, durch welche die Schäfte von Befestigungsschrauben hindurchgeführt sind, deren dem Schraubenkopf abgewandte, mit Gewinde versehene Endbereiche jeweils in ein komplementäres Gegengewinde in einer Spannplatte eingeschraubt sind, deren äußere Begrenzung im Wesentlichen der äußeren Begrenzung der Öffnung in der Wandung des Türflügels entspricht, und dass zwischen die der Wandung des Türflügels zugewandten Flachseite der Futterplatte und den diesen zugewandten Begrenzungsflächen der Spannplatten jeweils ein vom Schaft der Befestigungsschraube durchsetzter elastisch verformbarer Befestigungskörper angeordnet ist, welche in unverformtem Zustand eine den Begrenzungen der Öffnungen in der Wandung des Türflügels sowie der Spannplatte im Wesentlichen entsprechende äußere Begrenzung aufweisen. Die Befestigung des Scharniergehäuses an bzw. im Türteil erfolgt dann so, dass der Topfteil des Einstecktopfs mit der zuvor an der Unterseite des Befestigungsflanschs angeordneten Futterplatte in die Ausnehmung des Türflügels eingeführt wird. Gleichzeitig werden die von den voneinander beabstandeten Befestigungsschrauben mit jeweils aufgesetztem und durch eine Spannplatte auf deren Schaft gehaltenen elastischen Befestigungskörper gebildeten Befestigungszapfen durch die zugeordneten Öffnungen in der Türflügel-Wandung eingeführt. Die an der Futterplatte vorgesehenen elastischen Rastzungen sichern den Scharniertopf dann nach erfolgter Anlage der Unterseite der Futterplatte auf der Wandung des Türflügels gegen ungewolltes Zurückziehen, wobei aber eine Demontage durch verstärkten Zug auf den Scharniertopf in Richtung aus der Ausnehmung in der Türfiügel-Wandung heraus möglich ist. Die feste und hoch belastbare Fixierung des Scharniertopfs in der Ausnehmung der Wandung des Türflügels erfolgt dann dadurch, dass die Befestigungsschrauben im Sinne eines Hineinschraubens in die Spannplatte verdreht werden. Dabei wird der Abstand zwischen dem auf der Oberseite des Befestigungsflanschs liegenden Köpfen der Befestigungsschrauben und den Spannplatten verringert, wodurch die elastisch verformbaren Befestigungskörper zusammengedrückt und dadurch zwangsläufig im Durchmesser aufgeweitet werden. Die im Durchmesser vergrößerten Befestigungskörper können dann nicht mehr durch die Öffnungen in der Türflügel-Wandung zurückgezogen werden und gewährleisten den sicheren Halt des Scharniertopfs in der montierten Position.

In zweckmäßiger Weiterbildung der Erfindung verlaufen die Durchgangsöffnungen in der Futterplatte mittig durch von der Wandung des Türflügels zugewandten Flachseite der Futterplatte vortretende Zentrierzapfen, deren äußere Begrenzungen jeweils komplementär zu den Begrenzungen der jeweils zugeordneten durchgehenden Öffnungen in der Türflügel-Wandung entsprechen und deren Länge höchstens gleich der Wandstärke der Wandung ist. Diese Zentrierzapfen stellen sicher, dass der Scharniertopf bei seiner Montage am bzw. im Türflügel in der erforderlichen exakt ausgerichteten Drehstellung montiert wird, wobei durch die gewählte Länge der Zentrierzapfen aber gewährleistet ist, dass die sich beim Anziehen der Befestigungsschrauben im Durchmesser vergrößernden elastischen Befestigungskörper die Innenseite der Wandung im Türflügel hintergreifen, so dass also axiales Spiel des montierten Scharniertopfs in der Ausnehmung im Türflügel nicht auftreten kann.

In bevorzugter Ausgestaltung der Erfindung sind eine Vielzahl von von der Unterseite der Futterplatte über den Umfang von deren Ausnehmung verteilt die Ausnehmung in der Türflügel-Wandung in der bestimmungsgemäßen Montagestellung rastend umgreifende elastische Rastzungen vorgesehen. Dadurch ist gewährleistet, dass bereits bei der Vormontage des Scharniertopfs ohne angezogene Befestigungsschrauben die Unterseite der Futterplatte und somit der die Futterplatte überdeckende Befestigungsflansch des Scharniergehäuses spielfrei in Anlage an die Außenseite der Wandung des Türflügels gezogen werden. Ein zusätzliches Andrücken des Scharniertopfs an die Türflügel-Wandung beim eigentlichen Befestigungsvorgang durch Einschrauben der Befestigungsschrauben ist dann also nicht erforderlich.

Der in der bestimmungsgemäßen Montagestellung in der Ausnehmung in der Türflügel-Wandung befindliche Topfteil des Gehäuses weist in bevorzugter Ausgestaltung der Erfindung eine an zwei gegenüberliegenden Bereichen seitlich abgeflachte Form auf, wobei die Unterseite des Bodens und die Außenseiten der Abflachung des Topfteils von einem im Querschnitt U-förmigen dünnwandigen Gelenkträger aus Metall umgriffen werden, welcher relativ zum Topfteil parallel zu dessen Abflachung und zum Boden verschieblich ist und in welchem Aufnahmebohrungen für die Lagerzapfen von verschwenkbar im Scharniergehäuse anzulenkenden Gelenkhebeln vorgesehen sind. Die Endbereiche der U-Schenkel des Gelenkträgers sind dabei durch in dessen Verschiebungsrichtung verlaufende Schlitze im Befestigungsflansch hindurchgeführt und stehen von der Oberseite des Befestigungsflanschs vor, wobei die Aufnahmebohrungen für wenigstens einen der verschwenkbar anzulenkenden Gelenkhebeln in den vom Befestigungsflansch vortretenden Endbereichen der U-Schenkel des Gelenkträgers ausgebildet und Mittel zur Festlegung des Gelenkträgers in wählbaren Verschiebungsstellungen relativ zum Topfteil vorgesehen sind. Durch Anbringung der Aufnahmebohrungen für die Lagerstifte der Gelenkhebel eines zugehörigen Scharniers am Gelenkträger und dessen Verschiebbarkeit relativ zum im Türflügel unverschieblich gehalterten Scharniertopf wird erreicht, dass der Türflügel relativ zum Korpus horizontal verstellbar ist. D.h. eine Veränderung des Aufschlagmaßes eines aufliegenden Türflügels bzw. des Spalts zwischen der senkrechten Randkante des Türflügels und der senkrechten Innenfläche der Korpus-Tragwand bei einliegenden Türflügeln ist türflügelseitig möglich.

Die Aufnahmebohrungen für wenigstens einen weiteren verschwenkbar am Scharniergehäuse anzulenkenden Gelenkhebel sind andererseits bevorzugt in die Außenseiten des Topfteils umgreifenden unterhalb des Befestigungsflanschs liegenden Bereichen der U-Schenkel des Gelenkträgers vorgesehen, wobei dann in den abgeflachten Wandungsbereichen des Topfteils in Ausrichtung zu den Aufnahmebohrungen in den U-Schenkeln des Gelenkträgers ausgerichtete, in Verschiebungsrichtung des Gelenkträgers verlaufende durchgehende langlochartige Schlitze vorgesehen sind, deren Breite im Wesentlichen gleich dem Durchmesser der zugehörigen Aufnahmebohrung im Gelenkträger entspricht. Die langlochartigen Schlitze in den abgeflachten Wandungsbereichen des Topfteils werden beim montierten Lagerzapfen für den zugehörigen anzulenkenden Gelenkhebel vom Lagerzapfen durchsetzt, wobei über den Gelenkhebel in den Scharniertopf einwirkende Beanspruchung über die Ränder der langlochartigen Schlitze im Topfteil auf den Topfteil abgetragen werden.

Zumindest ein Teil der in der bestimmungsgemäßen Moritagestellung im Bereich der seitlichen Abflachung des Topfteils angeordneten Rastzungen weist in deren freiem Endbereich einen in Richtung zu den Abflachungen vortretenden verdickten Kopfabschnitt auf, die jeweils bis in Anlage an die topfteilabgewandten äußeren Flachseiten der U-Schenkel des Gelenkträgers geführt sind. Die U-Schenkel des Gelenkträgers sind also nicht nur an ihren Innenseiten an den Abflachungen der Wandungen des Topfteils sondern zusätzlich auch auf der gegenüberliegenden Außenseite durch die verdickten Kopfabschnitte der Rastzungen geführt.

Die Mittel zur Festlegung des Gelenkträgers in wählbaren Verschiebungsstellungen sind vorzugsweise so ausgebildet, dass in einer Lagerbohrung des unter dem Boden des Topfteils verlaufenden Stegabschnitts des Gelenkträgers ein Zapfen drehbar gelagert ist, der von der Unterseite eines im Durchmesser vergrößerten und bezüglich der Drehachse des Zapfens exzentrisch versetzten Exzenterabschnitts vorsteht, dessen Umfangsfläche an den gegenüberliegenden Längsrändern einen langlochartigen Querschlitzes im Boden des Topfteils abgestützt ist. Zweckmäßig ist das im Topfteilinnern liegende Ende des Exzenterabschnitts dann mit einem im Durchmesser vergrößerten schraubenkopfartigen Betätigungskopf versehen. Beim Drehen des schraubenkopfartigen Betätigungskopfs mittels eines geeigneten Werkzeugs, z.B. einem Schraubendreher, wird dann die Exzenterbewegung des Exzenterabschnitts über die gegenüberliegenden Ränder des langlochartigen Querschlitzes im Boden des Topfteils abgestützt und dementsprechend über den im Stegabschnitt des Gelenkträgers gelagerten Zapfen in eine Verschiebungsbewegung des Gelenkträgers umgesetzt.

Die Erfindung ist in der folgenden Beschreibung eines Ausführungsbeispiels in Verbindung mit der Zeichnung näher erläutert, und zwar zeigt bzw. zeigen:
- Fig. 1: eine isometrische Ansicht eines in der erfindungsgemäßen Weise ausgebildeten Scharniergehäuses in der bestimmungsgemäßen Befestigungsstellung auf der Wandung eines - nur in einem Teilausschnitt dargestellten - Türflügels, der im Befestigungsbereich als dünnwandiges Hohlprofil ausgeführt ist;
- Fig. 2 und 3: jeweils isometrische Explosionsdarstellungen des Scharniergehäuses und des zugehörigen Abschnitts des Türflügels aus unterschiedlichen Blickrichtungen;
- Fig. 4: eine Schnittansicht, gesehen in Richtung der Pfeile 4-4 in Fig. 1;
- Fig. 5: eine Schnittansicht, gesehen in Richtung der Pfeile 5-5 in Fig. 1; und
- Fig. 6: eine Teilschnittansicht, gesehen in Richtung der Pfeile 6-6 in Fig. 1.

Das in den Zeichnungsfiguren gezeigte, in seiner Gesamtheit mit 10 bezeichnete Scharniergehäuse setzt sich aus einem aus Metall hergestellten und nachstehend insbesondere in Verbindung mit den Figuren 2 und 3 noch näher erläuterten Topfteil 12 und einer Futterplatte 14 aus Kunststoff zusammen. Das Scharniergehäuse 10 bildet den Türflügel-Anschlagteil eines - im Übrigen nicht gezeigten - Gelenkscharniers, und zwar im speziellen Fall eines Viergelenkscharniers, mit welchem ein Türflügel 16 aus Metallblech verschwenkbar an einem Schrankkorpus angelenkt wird.

Das Scharniergehäuse 10 ist für die versenkte Befestigung in einem doppelwandigen Randbereich des Türflügels 16 bestimmt, wobei mit 16a die bei geschlossenem Türflügel korpusinnere Wandung und mit 16b die äußere Wandung bezeichnet ist, welche durch die die seitliche Begrenzung des Türflügels bildende Stirnwand 16c in relativ geringem vorgegebenem Abstand gehalten sind, so dass zwischen der Wandung 16a und 16b ein relativ flacher Hohlraum besteht.

Für die Befestigung des Scharniergehäuses 10 sind in der Wandung 16a die insbesondere in den Fig. 2 und 3 veranschaulichten eingestanzten oder eingebohrten durchgehenden Öffnungen vorgesehen, und zwar eine kreisförmig begrenzte Ausnehmung 18 in unmittelbarer Nähe der Stirnwand 16c des Türflügels und - in größerem Abstand von der Stirnwand 16c - zwei kreisförmige durchgehende Öffnungen 20 geringeren Durchmessers. Die durchgehenden Öffnungen 20 geringeren Durchmessers liegen symmetrisch zu der rechtwinklig zur Begrenzungskante des Türflügels verlaufenden Mittellinie der Ausnehmung 18.

Der aus Metall bestehende Topfteil 12 weist an seinem oberen Rand eine in der bestimmungsgemäßen Montageposition am Türflügel 16 die an die Ausnehmung 18 anschließenden Bereiche der Wandung 16a überdeckenden Befestigungsflansch 22 auf. Der dabei durch die Ausnehmung 18 ins Innere des Türflügels 16 eingeführte, d.h. im Innern des Türflügels versenkt positionierte Topfteil hat die Form einer seitlich abgeflachten Wanne.

Die in ihrer äußeren Begrenzung im Wesentlichen der Form des Befestigungsflanschs 22 entsprechend geformte dünne ebenflächige Futterplatte 14 aus Kunststoff weist eine der Ausnehmung 18 in der Wandung 16a des Türflügels entsprechende Ausnehmung 24 auf. Im Randbereich dieser Ausnehmung 24 springen von der dem Befestigungsflansch 22 gegenüberliegenden Flachseite der Futterplatte 14 integral angespritzte elastisch verbiegbare Rastzungen 26 vor, die an ihren freien Enden mit jeweils radial nach außen gerichtete Rastköpfen 28 versehen sind, welche in der bestimmungsgemäßen Montageposition des Scharniergehäuses in der Ausnehmung 18 die Innenseite der Wandung 16a rastend hintergreifen.

Die Futterplatte 14 weist zwei voneinander beabstandete Durchgangsöffnungen 30 auf, deren Mittellinie in der Montageposition mit der Mittellinie der jeweils zugeordneten durchgehenden Öffnung 20 in der Wandung 16a fluchtet. Auch im Befestigungsflansch 22 sind zu den Durchgangsöffnungen 30 der Futterplatte und den durchgehenden Öffnungen 20 der Wandung 16a fluchtende Durchgangsöffnungen 32 vorgesehen, die im dargestellten Fall (Fig. 6) angesenkt sind und zur Aufnahme des Senkkopfs 34a jeweils einer Befestigungsschraube 34 dienen, deren mit Gewinde versehener Schaft 34b jeweils in ein komplementäres Gegengewinde 36b einer Spannplatte 36 eingeschraubt ist. Von der der Wandung 16a des Türflügels zugewandten Flachseite der Futterplatte 14 treten kurze Zentrierzapfen 38 vor, welche die Durchgangsöffnungen 30 in der Futterplatte 14 konzentrisch einschließen und deren Außendurchmesser im Wesentlichen gleich dem Durchmesser der durchgehenden Öffnungen 20 in der Wandung 16a entspricht. Die Zentrierzapfen 38 sind in ihrer Länge etwas kürzer als die Wandstärke der Wandung 16a bemessen, so dass sie also in der bestimmungsgemäßen Montagestellung der Futterplatte auf der Wandung 16a nicht in den Hohlraum des Türflügels vortreten.

Zwischen den freien Stirnflächen der Zentrierzapfen 38 der Futterplatte 14 und den Spannplatten 36 ist jeweils ein vom Schaft der Befestigungsschraube 34 durchsetzter gummielastisch verformbarer Befestigungskörper 40 angeordnet, welcher in unverformtem Zustand einen ebenfalls dem Durchmesser der durchgehenden Öffnungen 20 in der Wandung 16a entsprechenden Durchmesser aufweist. Wie insbesondere in Fig. 6 erkennbar ist, bilden die jeweils in eine der zugehörigen durchgehenden Öffnungen 20 einsetzbaren Zentrierzapfen, der anschließende elastisch verformbare Befestigungskörper 40 und die auf das freie Ende des mit Gewinde versehenen Schafts 34b aufgeschraubte Spannplatte 36 insgesamt jeweils einen Befestigungszapfen, welcher in dem in Fig. 6 dargestellten Ausgangszustand passend durch die durchgehenden Öffnungen 20 in der Wandung 16a ins Innere des Türflügels 16 einführbar sind. Wenn dann in der bestimmungsgemäßen Anlagestellung der Futterplatte auf der Wandung 16a der Kopf 34a der Befestigungsschraube 34 im Sinne eines Hineinschraubens des Gewindeschafts 34b in das Gewinde 36b der Spannplatte 36 gedreht wird, schraubt sich die Spannplatte 36 auf dem Schaft 34 in Richtung der Innenfläche der Wandung 16a. Dabei wird der gummielastische Befestigungskörper 40 zusammengedrückt, der sich dabei zwangsläufig unter Durchmesservergrößerung nach außen wölbt. Je nach dem Grad der Verwölbung hintergreift der elastische Befestigungskörper dann die an die durchgehenden Öffnungen 20 anschließenden Randbereiche der Innenseite der Wandung 16a, wodurch eine formschlüssige, durch die elastische Eigenschaften des Befestigungskörpers 40 in gewissem Umfang stoßabsorbierende Befestigung des Befestigungsflanschs auf der Wandung 16a des Türflügels erhalten wird.

Durch Drehen des Kopfs 34a der Befestigungsschraube 34 in entgegengesetzter Richtung schraubt sich die Spannplatte 36 wieder in Richtung auf das freie Ende des Schafts 34b, wodurch der elastische Befestigungskörper 40 sich verlängert und seine Verwölbung wieder so weit zurückgebildet wird, dass er die ursprüngliche zylindrische Form annimmt. In diesem Zustand können die von den Zentrierzapfen 38 der Futterplatte 14 dem elastischen Befestigungskörper 40 und der Spannplatte 36 im Zusammenwirken mit der Befestigungsschraube 34 gebildeten Befestigungszapfen also kräftefrei aus der durchgehenden Öffnung 20 in der Wandung 16a des Türflügels 16 herausgezogen und das Scharniergehäuse demontiert werden.

Der Topfteil 12 des Scharniergehäuses 10 ist - wie bereits erwähnt - als an gegenüberliegenden Seiten abgeflachte Wanne ausgebildet. Die Unterseite des Bodens 12a dieses Topfteils und die Außenseiten der Abflachungen 12b des Topfteils 12 sind von einem im Querschnitt U-förmigen dünnwandigen Gelenkträger 44 aus Metall umgriffen, welcher relativ zum Topfteil 12 parallel zu und auf dessen seitlichen Abflachungen 12b und der Unterseite seines Bodens 12a verschieblich ist. In diesem Gelenkträger sind Lagerbohrungen 46a, 46b für die Lagerzapfen von scharniergehäuseseitig verschwenkbar im oder am Scharniergehäuse anzulenkenden (nicht gezeigten) Gelenkhebeln vorgesehen. Der im Querschnitt U-förmige Gelenkträger 44 weist einen den Boden 12a des Topfteils 12 anliegend untergreifenden Stegabschnitt 44a auf, von dessen im Bereich der Abflachungen 12b liegenden Randbegrenzungen jeweils ein U-Schenkel 44b im Wesentlichen rechtwinklig umgekantet ist. Die U-Schenkel 44b sind im Falle des vorstehend beschriebenen und in den Zeichnungen gezeigten Scharniergehäuses länger als die rechtwinklig zur Wandung 16a gemessene Höhe der seitlichen Abflachungen 12b des Topfteils. Im Befestigungsflansch 22 sind deshalb in Verschiebungsrichtung des Gelenkträgers 44 verlaufende Schlitze 48 vorgesehen, durch welche die oberen Endbereich der U-Schenkel 44b hindurchgeführt sind. In den über den Befestigungsflansch 22 nach oben vortretenden Endbereichen der U-Schenkel 44b des Gelenkträgers 44 sind die Aufnahmebohrungen 46a für wenigstens einen der verschwenkbar anzulenkenden Gelenkhebel vorgesehen. Weitere Aufnahmebohrungen 46b für wenigstens einen weiteren verschwenkbar im Scharniergehäuse anzulenkenden Gelenkhebel sind in den die Außenseiten des Topfteils 12 umgreifenden, unterhalb des Befestigungsflanschs 22 liegenden Bereichen der U-Schenkel 44b des Gelenkträgers 44 vorgesehen. Damit der in diesen Aufnahmebohrungen 46b zu halternde Lagerstift mit seinen Enden in den U-Schenkeln montiert werden kann; sind zusätzlich in den seitlich abgeflachten Bereichen 12b des Topfteils 12 in Ausrichtung zu den Aufnahmebohrungen 46b in den U-Schenkeln 44b ausgerichtete langlochartige Schlitze 50 (Fig. 4) vorgesehen, die in Verschiebungsrichtung des Gelenkträgers verlaufen und in ihrer Breite im Wesentlichen gleich dem Durchmesser der zugehörigen Aufnahmebohrung 46b entsprechend bemessen sind. Es ist klar, dass einerseits die Länge der den Befestigungflansch 22 durchsetzenden Schlitze 48 und andererseits die Länge der langlochartigen Schlitze 50 in den seitlich abgeflachten Wandungsbereichen 12b des Topfteils zumindest entsprechend dem gewünschten Verschiebungsweg des Gelenkträgers 44 relativ zum Topfteil 12 bemessen sein müssen.

Insbesondere in den Fig. 2 und 3 ist erkennbar, dass im Wesentlichen über den gesamten Umfang der Ausnehmung 24 Rastzungen 26 integral angesetzt sind, von deren äußeren Enden die die Wandung 16a im Innern rastend umgreifende Rastvorsprünge 28 vortreten. Weiter ist erkennbar, dass ein Teil der in der bestimmungsgemäßen Montagestellung im Bereich der seitlichen Abflachungen 12b des Topfteils 12 angeordneten Rastzungen 26 in ihrem freien Endbereich einen in Richtung zu den Abflachungen 12b vortretenden verdickten Kopfabschnitt 28a weist, welche bis in Anlage an die topfteilabgewandten äußeren Flachseiten der U-Schenkel 44b des Gelenkträgers 44 geführt sind. Im Bereich der Kopfteile 28a werden die U-Schenkel 44b des Gelenkträgers 44 also beidseitig, nämlich von den Abflachungen 12b des Topfteils 12 einerseits und den anliegenden Flachseiten der Kopfteile 28a andererseits in Verschiebungsrichtung geführt.

In einer Lagerbohrung 52 des unter dem Boden 12a des Topfteils 12 verlaufenden Stegabschnitts 44a des Gelenkträgers 44 ist ein Zapfen 54 drehbar gelagert, der von der Unterseite eines im Durchmesser vergrößerten und bezüglich der Drehachse des Zapfens 54 exzentrisch versetzten kreisförmig begrenzten Exzenterabschnitts 56 vortritt, dessen Umfangsfläche an den gegenüberliegenden Längsrändern eines langlochartigen Querschlitzes 58 im Boden 12a abgestützt ist. Im Innern des Topfteils 12 ist der Exzenterabschnitt 56 mit einem im Durchmesser vergrößerten schraubenkopfartigen Betätigungskopf 60 versehen, der beispielsweise mit der in Fig. 1 und - strichpunktiert - in Fig. 4 dargestellten Werkzeug-Ansetzausnehmung für einen Kreuzschlitz-Schraubendreher versehen ist. Durch Drehen des Betätigungskopfs 60 mit einem Kreuzschlitz-Schraubendrehers ist der Gelenkträger 44 also stufenlos um den vorgegebenen Verschiebungsweg verschiebbar. Durch entsprechende Ausgestaltung kann die so geschaffene Verstellmöglichkeit des Gelenkträgers durch die Exzenterverstellung selbsthemmend ausgebildet sein. Erforderlichenfalls kann aber zusätzlich durch in eine Gewindebohrung im Boden 12 eingeschraubte und auf den Stegabschnitt 44a des Gelenkträgers 44 aufgedrückte, (nicht gezeigten) Klemmschraube eine zusätzliche Klemmsicherung für eine getroffene Einstellung des Gelenkträgers 44 geschaffen werden.

## Patentansprüche

1. Scharniergehäuse (10), das als versenkt in einer Ausnehmung (18) in der Innenseite der Wandung (16a) eines im Montagebereich aus dünnwandigem Metall gebildeten Türflügels (16) eines Möbelstücks montierbar und als Einstecktopf ausgebildet ist, mit einem aus Metall hergestellten Topfteil (12), von dessen oberem Rand einstückig ein in der bestimmungsgemäß am Türflügel (16) montierten Lage den an die Ausnehmung (18) im Türflügel anschließenden Bereich der Innenseite des Türflügels überdeckender Befestigungsflansch (22) vortritt und mit einer zwischen dem Befestigungsflansch (22) und der Türflügel-Innenseite angeordneten im Bereich der Ausnehmung (18) im Türflügel (16) eine entsprechenden Ausnehmung (24) für den Durchtritt des Topfteils (12) aufweisenden und zusammen mit dem Scharniergehäuse auf der Innenseite des Türflügels (16) befestigbaren Futterplatte (14) und mit Befestigungsschrauben (34),
**dadurch gekennzeichnet,**
**dass** die Futterplatte (14) im Randbereich ihrer der Ausnehmung (18) in der Wandung (16a) des Türflügels (16) entsprechenden Ausnehmung (24) in die Ausnehmung (18) im Türflügel (16) vorspringende elastische Rastzungen (26) aufweist, welche in der bestimmungsgemäßen Befestigungsstellung der Futterplatte (14) den Randbereich der Ausnehmung (18) im Türflügel (16) auf der Wandungs-Innenseite rastend umgreifen,
**dass** in der Futterplatte (14) wenigstens zwei voneinander beabstandete mit Durchgangsöffnungen (30) in Ausrichtung zur jeweils zugeordneten durchgehenden Öffnung (20) in der Wandung (16a) des Türflügels (16) vorgesehen sind,
**dass** fluchtend zu den Durchgangsöffnungen (30; 20) in der Futterplatte (14) und der Wandung (16a) des Türflügels (16) Durchgangsöffnungen (32) im Befestigungsflansch (22) vorgesehen sind, durch welche die Schäfte (34b) von den Befestigungsschrauben (34) hindurchgeführt sind, deren dem Schraubenkopf (34a) abgewandte, mit Gewinde versehene Endbereiche jeweils in ein komplementäres Gegengewinde (36b) in einer Spannplatte (36) eingeschraubt sind, deren äußere Begrenzung im Wesentlichen der äußeren Begrenzung der Öffnung (20) in der Wandung (16a) des Türflügels (16) entspricht, und
**dass** zwischen die der Wandung (16a) des Türflügels (16) zugewandten Flachseite der Futterplatte (14) und den diesen zugewandten Begrenzungsflächen der Spannplatten (36) jeweils ein vom Schaft (34b) der Befestigungsschraube (34) durchsetzter elastisch verformbarer Befestigungskörper (40) angeordnet ist, welche in unverformtem Zustand eine den Begrenzungen der Öffnungen (20) in der Wandung (16a) des Türflügels sowie der Spannplatte (36) im Wesentlichen entsprechende äußere Begrenzung aufweisen.

2. Scharniergehäuse nach Anspruch 1, **dadurch gekennzeichnet, dass** die Durchgangsöffnungen (30) in der Futterplatte (14) mittig durch von der der Wandung (16a) des Türflügels (16) zugewandten Flachseite der Futterplatte (14) vortretende Zentrierzapfen (38) verlaufen, deren äußere Begrenzungen jeweils komplementär den Begrenzungen der jeweils zugeordneten durchgehenden Öffnungen (20) in der Türflügel-Wandung (16a) entsprechen und deren Länge höchstens gleich der Wandstärke der Wandung (16a) ist.

3. Scharniergehäuse nach Anspruch 1 oder 2, **dadurch gekennzeichnet, dass** über den Umfang von deren Ausnehmung (24) verteilt eine Vielzahl von die Ausnehmung (18) in der Türflügel-Wandung (16a) in der bestimmungsgemä-ßen Montagestellung rastend umgreifende, von der Unterseite der Futterplatte (14) vortretende elastische Rastzungen (26) vorgesehen sind.

4. Scharniergehäuse nach einem der Ansprüche 1 bis 3, **dadurch gekennzeichnet, dass** der in der bestimmungsgemäßen Montagestellung in der Ausnehmung (18) in der Türflügel-Wandung (16c) befindliche Topfteil (12) des Gehäuses eine an zwei gegenüberliegenden Bereichen seitlich abgeflachte Form aufweist, dass die Unterseite des Bodens (12a) und die Außenseiten der Abflachung (12b) des Topfteils (12) von einem im Querschnitt U-förmigen dünnwandigen Gelenkträger (44) aus Metall umgriffen werden, welcher relativ zum Topfteil (12) parallel zu dessen Abflachungen (12b) und Boden (12a) verschieblich ist und in welchem Aufnahmebohrungen (46a; 46b) für die Lagerzapfen von verschwenkbar im Scharniergehäuse (10) anzulenkenden Gelenkhebeln vorgesehen sind, dass Endbereiche der U-Schenkel (44b) des Gelenkträgers (44) durch in dessen Verschiebungsrichtung verlaufende Schlitze (48) im Befestigungsflansch (22) hindurchgeführt sind und von der Oberseite des Befestigungsflanschs vorstehen, wobei die Aufnahmebohrungen (46a) für wenigstens einen der verschwenkbar anzulenkenden Gelenkhebel in den vom Befestigungsflansch (22) vortretenden Endbereichen der U-Schenkel (44b) des Gelenkträgers (44) ausgebildet sind, und dass Mittel zur Festlegung des Gelenkträgers (44) in wählbaren Verschiebungsstellungen relativ zum Topfteil (12) vorgesehen sind.

5. Scharniergehäuse nach Anspruch 4, **dadurch gekennzeichnet, dass** die Aufnahmebohrungen (46b) für wenigstens einen verschwenkbar im Scharniergehäuse anzulenkenden Gelenkhebel in den die Außenseiten des Topfteils (12) umgreifenden, unterhalb des Befestigungsflanschs (22) liegenden Bereichen der U-Schenkei (44b) des Gelenkträgers (44) vorgesehen sind, und dass in den abgeflachten Wandungsbereichen (12b) des Topfteils (12) in Ausrichtung zu den Aufnahmebohrungen (46b) in den U-Schenkeln des Gelenkträger ausgerichtete, in Verschiebungsrichtung des Gelenkträgers (44) verlaufende durchgehende langlochartige Schlitze (50) vorgesehen sind, deren Breite im Wesentlichen gleich dem Durchmesser der zugehörigen Aufnahmebohrung (46b) im Gelenkträger (44) entspricht.

6. Scharniergehäuse nach Anspruch 4 oder 5, **dadurch gekennzeichnet, dass** zumindest ein Teil der in der bestimmungsgemäßen Montagestellung im Bereich der seitlichen Abflachungen (12b) des Topfteils (12) angeordneten Rastzungen (26) in ihrem freien Endbereich einen in Richtung zu den Abflachungen (12b) vortretenden verdickten Kopfabschnitt (28a) aufweist, welche bis in Anlage an die topfteilabgewandten äußeren Flachseiten der U-Schenkel (44b) des Gelenkträgers (44) geführt sind.

7. Scharniergehäuse nach einem der Ansprüche 4 bis 6, **dadurch gekennzeichnet, dass** in einer Lagerbohrung (52) des unter dem Boden (12a) des Topfteils (12) verlaufenden Stegabschnitts (44a) des Gelenkträgers (44) ein Zapfen (54) drehbar gelagert ist, der von der Unterseite eines im Durchmesser vergrößerten und bezüglich der Drehachse des Zapfens (54) exzentrisch versetzten Exzenterabschnitts (56) vorsteht, dessen Umfangsfläche an den gegenüberliegenden Längsrändern eines langlochartigen Querschlitzes (58) im Boden (12a) des Topfteils (12) abgestützt ist.

8. Scharniergehäuse nach Anspruch 7, **dadurch gekennzeichnet, dass** das im Topfteilinnern liegende Ende des Exzenterabschnitts (56) einen im Durchmesser vergrößerten schraubenkopfartigen Betätigungskopf (60) trägt.

## Claims

1. Hinge housing (10), which can be installed countersunk in an opening (18) in the inner face of the wall (16a) of a door leaf (16) of a piece of furniture formed in the installation region from thin-walled metal and is constructed as a push-in cup, wherein the hinge housing has a cup part (12) produced from metal and has projecting integrally from its upper edge a fixing flange (22) which in the properly installed position on the door leaf (16) covers the region of the inner face of the door leaf adjoining the opening (18) in the door leaf and wherein the hinge housing has a liner plate (14) which is disposed between the fixing flange (22) and the inner face of the door leaf, has a corresponding opening (24) for the cup part (12) to pass through in the region of the opening (18) in the door leaf (16) and can be fixed together with the hinge housing on the inner face of the door leaf (16) and has fastening screws (34), **characterised in that** the liner plate (14) has in the edge region of its opening (24) corresponding to the opening (18) in the wall (16a) of the door leaf (16) resilient latching tabs (26) which project into the opening (18) in the door leaf (16) and which in the proper fixing position of the liner plate (1) engage around the edge region of the opening (18) in the door leaf (16) so as to latch on the inner face of the wall, that in the liner plate (14) at least two through openings (30) spaced from one another are provided in alignment with the respective associated through opening (20) in the wall (16a) of the door leaf (16), that in alignment with the through openings (30; 20) in the liner plate (14) and the wall (16a) of the door leaf (16) through openings (32) are provided in the fixing flange (22) through which the shanks (34b) of the fixing screws (34) are passed, the end regions of the fixing screws remote from the screw head (34a) and provided with a screw thread being screwed in each case into a complementary matching thread (36b) in a clamping plate (36), the outer boundary of which corresponds substantially to the outer boundary of the opening (20) in the wall (16a) of the door leaf (16), and that between the flat face of the liner plate (14) facing the wall (16a) of the door leaf (16) and the boundary surfaces of the clamping plates (36) facing it there is disposed in each case a resiliently deformable fixing body (40) through which the shank (34b) of the fixing screw (34) passes and which in the undeformed state has an outer boundary which corresponds substantially to the boundaries of the openings (20) in the wall of the door leaf as well as the clamping plate (36).

2. Hinge housing as claimed in Claim 1, **characterised in that** the through openings (30) in the liner plate (14) extend centrally through centring lugs (38) which project from the flat side of the liner plate (14) facing the wall (16a) of the door leaf (16) and of which the outer boundaries correspond in each case in a complementary manner to the boundaries of the respective associated through openings (20) in the door leaf wall (16a) and of which the length is at most equal to the thickness of the wall (16a).

3. Hinge housing as claimed in Claim 1 or 2, **characterised in that** a plurality of resilient latching tabs (26) are provided which project from the underside of the liner plate (14), are distributed over the circumference of the opening (24) thereof and engage in a latching manner around the opening (18) in the door leaf wall (16a) in the proper installation position.

4. Hinge housing as claimed in any one of Claims 1 to 3, **characterised in that** in the proper installation position in the opening (18) in the door leaf wall (16c) the cup part (12) of the housing has a shape which is flattened laterally on two opposing regions, that the underside of the base (12a) and the outer faces of the flattened area (12b) of the cup part (12) are engaged around by a thin-walled joint support (44) made from metal which has a U-shaped cross-section, which is displaceable relative to the cup part (12) parallel to the flattened area (12b) thereof and to the base (12a) and in which receiving bores (46a; 46b) are provided for the bearing lugs of toggle joints to be articulated pivotably in the hinge housing (10), that end regions of the arms (44b) of the U of the joint support (44) are passed through slots (48) extending in the direction of displacement thereof in the fixing flange (22) and project from the upper face of the fixing flange, wherein the receiving bores (46a) for at least one of the toggle joints to be articulated pivotably are constructed in the end regions of the arms (44b) of the U of the joint support (44) projecting from the fixing flange (22), and that means are provided for fixing the joint support (44) in selectable displacement positions relative to the cup part (12).

5. Hinge housing as claimed in Claim 4, **characterised in that** the receiving bores (46b) for at least one further toggle joint to be articulated pivotably on the hinge housing are preferably provided in regions of the arms (44b) of the U of the joint support (44) which engage around the outer faces of the cup part (12) and lie below the fixing flange (22), and that in the flattened wall regions (12b) of the cup part (12) in alignment with the receiving bores (46b) in the arms of the U of the joint support elongate through slots (50) are provided which extend in the direction of displacement of the joint support (44) and of which the width is substantially equal to the diameter of the appertaining receiving bore (46b) in the joint support (44).

6. Hinge housing as claimed in Claim 4 or 5, **characterised in that** at least a part of the latching tabs (26b) disposed in the region of the lateral flattened area (12b) of the cup part (12) in the proper installation position has in the free end region thereof a thickened head portion (28a) which projects in the direction towards the flattened areas (12b) and which is guided in each case into abutment on the outer flat faces of the arms (44b) of the U of the joint support (44) facing away from the cup part.

7. Hinge housing as claimed in any one of Claims 4 to 6, **characterised in that** in a bearing bore (52) of the web portion (44a) of the joint support (44) extending below the base (12a) of the cut part (12) there is rotatably mounted a lug (54) which projects from the underside of an eccentric portion (56) which is enlarged in diameter and offset with respect to the axis of rotation of the lug (54) and of which the peripheral surface is supported on the opposing long edges of an elongate transverse slot (5) in the base (12a) of the cup part (12).

8. Hinge housing as claimed in Claim 7, **characterised in that** the end of the eccentric portion (56) lying in the interior of the cup part bears an actuating head (60) like a screw head which is enlarged in diameter.

## Revendications

1. Boîtier de charnière (10) encastré dans un évidement (18) ménagé dans la face interne de la paroi (16a) d'un battant de porte (16) de meuble formé en métal à paroi mince dans la zone de montage et qui se présente sous la forme d'un pot d'enfichage doté d'une partie de pot (12) fabriquée en métal, du bord supérieur duquel fait saillie d'un seul tenant un flanc de fixation (22) recouvrant, en position montée conformément aux dispositions sur le battant de porte (16), la zone reliée à l'évidement (18) dans le battant de porte, de la face interne du battant de porte, et d'une plaque de garniture (14) aménagée entre le flanc de fixation (22) et la face interne du battant de porte, présentant, dans la zone de l'évidement (18) ménagé dans le battant de porte (16), un évidement correspondant (24) pour le passage de la partie de pot (12) et pouvant être fixée conjointement avec le boîtier de charnière sur la face interne du battant de porte (16), et de vis de fixation (34), **caractérisé en ce que**
la plaque de garniture (14) présente dans la zone de bord de son évidement (24), correspondant à l'évidement (18) ménagé dans la paroi (16a) du battant de porte (16), des languettes d'arrêt élastiques (26) qui font saillie dans l'évidement (18) du battant de porte (16) et qui enveloppent, en position de fixation conforme aux dispositions de la plaque de garniture (14), la zone de bord de l'évidement (18) ménagé dans le battant de porte (16) de manière encliquetable sur la face interne de la paroi,
dans la plaque de garniture (14), il est prévu au moins deux ouvertures de passage (30) distantes l'une de l'autre dans l'alignement avec l'ouverture traversante (20) respectivement affectée dans la paroi (16a) du battant de porte (16),
dans l'alignement avec les ouvertures de passage (30 ; 20) dans la plaque de garniture (14) et dans la paroi (16a) du battant de porte (16), on prévoit des ouvertures de passage (32) qui sont ménagées dans le flanc de fixation (22) et qui sont traversées par les tiges (34b) des vis de fixation (34), dont les zones d'extrémité opposées à la tête de vis (34a) et pourvues d'un filet sont respectivement vissées dans un contre-filetage complémentaire (36b) ménagé dans une plaque de serrage (36), dont la limite externe correspond sensiblement à la limite externe de l'ouverture (20) de la paroi (16a) du battant de porte (16), et,
entre la face plate de la plaque de garniture (14), opposée à la paroi (16a) du battant de porte (16), et les surfaces de délimitation de plaques de serrage (36) tournées vers celle-ci, on aménage respectivement un corps de fixation (40) déformable élastiquement et traversé par la tige (34b) de la vis de fixation (34), qui présente, à l'état non déformé, une délimitation externe correspondant sensiblement aux délimitations des ouvertures (20) ménagées de la paroi (16a) du battant de porte et de la plaque de serrage (36).

2. Boîtier de charnière selon la revendication 1, **caractérisé en ce que** les ouvertures de passage (30) de la plaque de garniture (14) s'étendent au centre sur des tourillons de centrage (38) dépassant de la face plane de la plaque de garniture (14) tournée vers la paroi (16a) du battant de porte (16), dont les délimitations externes correspondent de manière respectivement complémentaire aux délimitations des ouvertures traversantes (20) respectivement affectées dans la paroi (16a) du battant de porte et dont la longueur est au maximum identique à l'épaisseur de la paroi (16a).

3. Boîtier de charnière selon la revendication 1 ou 2, **caractérisé en ce qu'**il est prévu, de manière distribuée sur le pourtour de son évidement (24), une pluralité de languettes d'arrêt élastiques (26) enveloppant de manière encliquetable l'évidement (18) ménagé dans la paroi (16a) du battant de porte en position de montage conforme aux dispositions et dépassant de la face inférieure de la plaque de garniture (14).

4. Boîtier de charnière selon l'une quelconque des revendications 1 à 3, **caractérisé en ce que** la partie de pot (12) du boîtier, qui se trouve en position de montage conforme aux dispositions dans l'évidement (18) de la paroi '16c) du battant de porte, présente une forme latéralement aplatie dans deux zones opposées l'une à l'autre, la face inférieure du fond (12a) et les faces externes du méplat (12b) de la partie de pot (12) sont entourées d'un support articulé (44) en métal à paroi mince et en forme de U en coupe transversale, qui est déplaçable par rapport à la partie de pot (12) parallèlement à ses méplats (12b) et à son fond (12a) et dans lequel il est prévu des perçages récepteurs (46a ; 46b) pour les tourillons d'appui de leviers articulés montés à pivotement dans le boîtier de charnière (10), les zones d'extrémité des branches en forme de U (44b) du support articulé (44) passent à travers des fentes (48) s'étendant dans leur direction de déplacement et ménagées dans le flanc de fixation (22) et dépassent de la face supérieure du flanc de fixation, les perçages récepteurs (46a) d'au moins un des leviers articulés montés à pivotement étant ménagés dans les zones d'extrémité dépassant du flanc de fixation (22), des branches en forme de U (44b) du support articulé (44), et il est prévu des moyens pour immobiliser le support articulé (44) dans des positions de déplacement sélectionnables par rapport à la partie de pot (12).

5. Boîtier de charnière selon la revendication 4, **caractérisé en ce que** les perçages récepteurs (46b) d'au moins un levier articulé à monter à pivotement dans le boîtier de charnière sont prévus dans les zones des branches en forme de U (44b) du support articulé (44), qui enveloppent les faces externes de la partie de pot (12) et qui sont situées en dessous du flanc de fixation (22), et il est prévu des fentes traversantes en forme de trou longitudinal (50) qui sont orientées dans les zones de paroi aplaties (12b) de la partie de pot (12) dans l'alignement avec les perçages récepteurs (46b) ménagés dans les branches en forme de U du support articulé et qui s'étendent dans la direction de déplacement du support articulé (44), dont la largeur correspond de manière sensiblement égale au diamètre du perçage récepteur correspondant (46b) ménagé dans le support articulé (44).

6. Boîtier de charnière selon la revendication 4 ou 5, **caractérisé en ce qu'**au moins une partie des languettes d'arrêt (26) aménagées en position de montage conforme aux dispositions dans la zone des méplats latéraux (12b) de la partie de pot (12), dans sa zone d'extrémité libre, présente une section de tête (28a) épaissie dépassant en direction des méplats (12b) qui est amenée jusqu'à venir en appui sur les faces planes externes, opposées à la partie de tête, des branches en forme de U (44b) du support articulé (44).

7. Boîtier de charnière selon l'une quelconque des revendications 4 à 6, **caractérisé en ce que**, dans un perçage d'appui (52) de la section d'âme (44a) du support articulé (44) qui s'étend sous le fond (12a) de la partie de pot (12), on monte à rotation un tourillon (54) qui dépasse de la face inférieure d'une section excentrique (56) agrandie en diamètre et à décalage excentrique par rapport à l'axe de rotation du tourillon (54), dont la surface périphérique s'appuie contre les bords longitudinaux opposés d'une fente transversale (58) en forme de trou longitudinal dans le fond (12a) de la partie de pot (12).

8. Boîtier de charnière selon la revendication 7, **caractérisé en ce que** l'extrémité de la section excentrique (56), qui est située à l'intérieur de la partie de pot, porte une tête de commande (60) en forme de tête de vis de plus grand diamètre.
